# EUROPÄISCHE PATENTSCHRIFT

(11) **EP 2 766 890 B1**
(45) Veröffentlichungstag und Bekanntmachung des Hinweises auf die Patenterteilung: **21.02.2018**
(21) Anmeldenummer: 12778989.9
(22) Anmeldetag: 09.10.2012
(51) Int. Cl.: G08G 1/123

(54) **VERFAHREN UND VORRICHTUNG ZUR EINRICHTUNG EINER UMLEITUNG IM FALLE EINER BLOCKIERUNG EINES FAHRWEGES IN EINEM ÜBERWACHUNGSBEREICH**
METHOD AND DEVICE FOR ESTABLISHING AN ALTERNATE ROUTE IN THE EVENT OF A BLOCKED ROADWAY IN A MONITORED REGION
PROCÉDÉ ET DISPOSITIF PERMETTANT DE METTRE EN PLACE UNE DÉVIATION EN CAS DE BLOCAGE D'UNE VOIE DE CIRCULATION AU SEIN D'UNE ZONE DE SURVEILLANCE

(30) Priorität: 14.10.2011 DE 102011084560
(43) Veröffentlichungstag der Anmeldung: 20.08.2014
(73) Patentinhaber: Siemens Schweiz AG, 8047 Zürich (CH)
(72) Erfinder: BÄSE, Gero, 81739 München (DE); EHLING, Stephan, 83527 Haag (DE); MAHNKOPF, Ralf, 83512 Wasserburg (DE)
(74) Vertreter: Maier, Daniel Oliver
(86) Internationale Anmeldenummer: PCT/EP2012/069914
(87) Internationale Veröffentlichungsnummer: WO 2013/053677

(56) Entgegenhaltungen:
- EP-A2- 2 306 431
- WO-A2-03/044632
- DE-A1- 10 348 635
- GB-A- 2 393 836
- US-B2- 6 799 100

## Beschreibung

Verfahren und Vorrichtung zur Einrichtung einer Umleitung im Falle einer Blockierung eines Fahrweges in einem Überwachungsbereich

Die Erfindung betrifft ein Verfahren und eine Vorrichtung zur Einrichtung einer Umleitung im Falle einer Blockierung eines Fahrweges in einem Überwachungsbereich, insbesondere auf einem Flughafenvorfeld. Es werden selbstlenkende Fahrzeuge auf einer Oberfläche umgeleitet, insbesondere Straßenfahrzeuge.

Aus der DE 10 2007 029 131 A1 sind ein Verfahren und ein System zur Genauigkeitsverbesserung bei der Positionsermittlung eines auf einem Flughafenvorfeld zu lokalisierenden beweglichen Objektes bekannt. Das zu lokalisierende Objekt, bei dem es sich beispielsweise um einen Bus, einen Tankwagen oder ein Catering-Fahrzeug handelt, weist einen GPS-Empfänger, einen Rechner und eine Einrichtung zur drahtlosen Kommunikation auf. Die Positionsermittlung des zu lokalisierenden Objektes erfolgt im zu lokalisierenden Objekt unter Verwendung des dort vorhandenen GPS-Empfängers und des dort vorhandenen Rechners, wobei zur Erhöhung der Genauigkeit der Positionsermittlung Zusatzinformationen verwendet werden, die dem zu lokalisierenden Objekt von einem Server der Leitstelle des Flughafens übermittelt werden. Bei diesen Zusatzinformationen handelt es sich um EGNOS-Signale, DGPS-Korrekturdaten und/ oder A-GPS-Daten. Die auf diese Weise ermittelten korrigierten Positionsdaten werden an den der Leitstelle zugehörigen Server des Flughafens übertragen.

Mittels des vorstehend beschriebenen bekannten Verfahrens können auf Basis der erfolgten GPS-Positionsermittlung Bewegungen von Fahrzeugen auf dem Flughafenvorfeld verfolgt werden. Diese Fahrzeugbewegungen finden innerhalb zugelassener Bereiche statt. Die Einhaltung dieser Bereiche wird von der Leitstelle überwacht. Verlässt das jeweilige Fahrzeug die zugelassenen Bereiche, dann wird eine geeignete Gegenmaßnahme ergriffen, beispielsweise ein Alarm ausgelöst.

Ist ein zugelassener Fahrweg blockiert, beispielsweise durch einen Unfall oder ein liegengebliebenes Fahrzeug, dann müssen andere Fahrzeuge, die diesen Fahrweg benutzen wollen, die blockierte Stelle des Fahrweges temporär umfahren können, ohne dass ein Alarm ausgelöst wird. Dazu muss die genannte Blockierung des Fahrweges der Leitstelle bekanntgemacht werden. Ist dies geschehen, dann werden in der Leitstelle händisch durch eine berechtigte Person Änderungen vorgenommen. Diese bestehen darin, in den in der Leitstelle vorliegenden Karten eines Überwachungssystems eine Umfahrung für die blockierte Stelle des Fahrweges einzutragen und die Berechtigungen für diesen Bereich anzupassen. Alternativ dazu können für jeden Abschnitt der Fahrwege auf dem Flughafenvorfeld mögliche Umfahrungen im Voraus definiert und in die Karten des Überwachungssystems eingetragen werden.

Ist die Blockierung des genannten Fahrweges beendet, dann muss dies wiederum der Leitstelle bekannt gemacht werden, so dass in der Leitstelle alle vorgenommenen Änderungen wieder rückgängig gemacht werden können.

Aus der WO 03/044 632 A2 ist ein Verfahren zur Überwachung eines von einem Fahrzeug gefahrenen Weges bekannt. Im Rahmen dieses Verfahrens kann das Fahrzeug durch eine Leitstelle ermächtigt werden, einen vorbestimmten Fahrweg zu verlassen. Aus der WO 03/044 632 A2 ist weiterhin bekannt, wiederholt Positionsdaten des Fahrzeugs zu erfassen und an die Leitstelle zu übermitteln.

Aus der DE 103 48 635 A1 ist ein Verfahren zur Einrichtung einer Umleitung im Falle einer Blockierung eines Fahrweges bekannt, wobei Daten einer Umfahrungsstrecke durch ein Fahrzeug gespeichert werden und an andere Fahrzeuge übertragen werden.

Aus der EP 2 306 431 A1 ist ein Verfahren zur Fahrzeugführung bekannt, wobei mittels einer Positionsbestimmungsvorrichtung wiederholt Positionsdaten des Fahrzeugs ermittelt werden und aus den ermittelten Positionsdaten mittels eines Rechners der Positionsbestimmungsvorrichtung oder mittels eines Rechners einer Leitstelle Daten einer zugehörigen Strecke ermittelt werden und die Daten der Strecke in einem der Leitstelle zugehörigen Speicher abgespeichert werden.

Aus der GB 2 393 836 A ist ein Verfahren zur Steuerung autonomer Fahrzeuge bekannt, wobei permanent erfasst wird, ob sich die Fahrzeuge in zugelassenen Bereichen bewegen. Wenn dies nicht der Fall ist, wird manuell in die Steuerung der Fahrzeuge eingegriffen, so dass der Fahrzeuge in die zugelassenen Bereiche zurückgeführt werden.

Aus der US 6 799 100 B2 ist bekannt, autonomen Fahrzeugen dynamisch Erlaubnisdaten für Bereiche zuzuordnen, innerhalb derer die Fahrzeuge sich bewegen dürfen.

Die Aufgabe der Erfindung besteht darin, ein Einrichten von Umfahrungen eines blockierten Fahrweges zu vereinfachen.

Diese Aufgabe wird durch ein Verfahren mit den im Anspruch 1 angegebenen Merkmalen und durch eine Vorrichtung mit den im Anspruch 6 angegebenen Merkmalen gelöst. Vorteilhafte Ausgestaltungen und Weiterbildungen der Erfindung sind in den abhängigen Ansprüchen angegeben.

Ein Vorteil der Erfindung besteht darin, dass die Umfahrung des blockierten Fahrweges automatisch eingerichtet wird, sobald der Leitstelle das Vorliegen des blockierten Fahrweges bekannt ist. Ein Eintragen einer Umfahrung für die blockierte Stelle in eine in der Leitstelle vorliegende Karte durch eine berechtigte Person ist nicht notwendig. Ebenso wenig bedarf es einer Vorausdefinition von möglichen Umfahrungen für jeden Abschnitt der Fahrwege beispielsweise eines Flughafenvorfeldes.

Ein weiterer Vorteil der Erfindung besteht darin, dass auch der Leitstelle nicht bekannte Gegebenheiten bei der Einrichtung der Umfahrung des blockierten Streckenabschnitts berücksichtigt werden können, beispielsweise auf oder neben dem Fahrweg abgestellte Gegenstände.

Weitere vorteilhafte Eigenschaften der Erfindung ergeben sich aus deren nachfolgender beispielhafter Erläuterung anhand der Figuren. Es zeigt:
- FIG 1: eine Skizze, die die zum Verständnis der Erfindung notwendigen Bestandteile einer Vorrichtung zur Einrichtung einer Umleitung im Falle einer Blockierung eines Fahrweges auf einem Flughafenvorfeld enthält,
- FIG 2: ein Flussdiagramm zur Erläuterung eines Verfahrens zur Einrichtung einer Umleitung im Falle einer Blockierung eines Fahrweges auf einem Flughafenvorfeld.

Die in der Figur 1 dargestellte Vorrichtung weist eine Leitstelle 61, einen der Leitstelle 61 zugehörigen Rechner 11 und eine der Leitstelle 61 zugehörige Kommunikationsvorrichtung 12 auf. Des Weiteren enthält die dargestellte Vorrichtung ein Fahrzeug 1, welches mit einer Positionsbestimmungsvorrichtung ausgestattet ist. Zu dieser Positionsbestimmungsvorrichtung gehören beim gezeigten Ausführungsbeispiel ein GPS-Empfänger 21 und ein Rechner 22. Der Rechner 22 ist mit einer Kommunikationsvorrichtung 23 verbunden. Die Kommunikationsvorrichtungen 12 und 23 sind vorzugsweise Funkübertragungsvorrichtungen, die zur bidirektionalen Übertragung von Funksignalen zwischen der Leitstelle 61 und dem Fahrzeug 1 über den Übertragungsweg 12-23 ausgebildet sind. Der GPS-Empfänger 21 ist zum Empfang von Signalen vorgesehen, die von GPS-Satelliten 25 ausgestrahlt werden. Der Rechner 22 ermittelt aus den empfangenen, von den GPS-Satelliten 25 ausgestrahlten Signalen Positionsdaten, die die momentane Position des Fahrzeugs 1 beschreiben. Zur Erhöhung der Genauigkeit dieser Positionsdaten kann der Rechner 22 Korrekturdaten verwenden, wie es in der DE 10 2007 029 131 A1 beschrieben ist.

Auf dem Flughafenvorfeld gibt es eine Vielzahl von Fahrwegen, auf denen sich berechtigte Fahrzeuge bewegen. Jedes dieser Fahrzeuge ist von der Leitstelle 61 registriert in dem Sinne, dass im Rechner 11 der Leitstelle bzw. einem dort vorgesehenen Speicher Daten abgespeichert sind, die den Kennungen der einzelnen Fahrzeuge entsprechen, wobei zu jeder Kennung Daten abgespeichert sind, die der momentanen Position des jeweiligen Fahrzeugs entsprechen, sowie weitere Daten, die den momentanen Einsatz des Fahrzeugs charakterisieren. So sind beispielsweise bezüglich des in der Figur 1 gezeigten Fahrzeugs 1 weitere Daten abgespeichert, die das Fahrzeug 1 dazu berechtigen, in einem bestimmten Zeitraum einen bestimmten Fahrweg auf dem Flughafenvorfeld zu benutzen.

Während der Fahrt des Fahrzeugs 1 auf diesem Fahrweg werden von der Positionsbestimmungsvorrichtung 21,22 des Fahrzeugs 1 in vorgegebenen Zeitabständen Positionsdaten des sich auf dem Fahrweg bewegenden Fahrzeugs 1 über die Funkübertragungsstrecke 12-23 vom Fahrzeug 1 an die Leitstelle 61 übertragen. In der Leitstelle 61 wird mittels des dort vorgesehenen Rechners 11 laufend überprüft, ob sich das Fahrzeug 1 tatsächlich auf dem für das Fahrzeug 1 freigegebenen Fahrweg bewegt. Verlässt das Fahrzeug 1 diesen Fahrweg, dann wird dies vom Rechner 11 der Leitstelle 61 erkannt, und es wird ein Alarm ausgelöst. Ist der Fahrweg, auf dem sich das Fahrzeug 1 momentan bewegt, beispielsweise aufgrund einer Panne eines vorausfahrenden Fahrzeugs blockiert, dann informiert der Fahrer des Fahrzeugs 1 beispielsweise mittels eines Funktelefons die Leitstelle 61 darüber, dass und an welcher Stelle der Fahrweg blockiert ist.

Die Leitstelle 61 ermächtigt daraufhin das Fahrzeug 1 zu einer Umfahrung des blockierten Fahrweges. Aufgrund dieser Ermächtigung kann der Fahrer des Fahrzeugs 1 unter Beachtung der lokalen Umgebung des blockierten Fahrweges selbst eine Umfahrung des blockierten Fahrweges vornehmen. Er kann dabei auch den blockierten Fahrweg verlassen, ohne dass die Leitstelle 61 die Auslösung eines Alarms in die Wege leitet. Während dieser Umfahrung des blockierten Fahrweges werden von der Positionsbestimmungsvorrichtung 21,22 des Fahrzeugs 1 wiederholt Positionsdaten des den blockierten Fahrweg umfahrenden Fahrzeugs 1 ermittelt und über die Funkübertragungsstrecke 12-23 an die Leitstelle 61 bzw. deren Rechner 11
übertragen.

Der Rechner 11 der Leitstelle 61 ermittelt aus diesen Positionsdaten die Umfahrungstrecke beschreibende Daten und speichert diese in einem der Leitstelle 61 zugehörigen Speicher ab.

Anschließend überprüft der Rechner 11 der Leitstelle 61 anhand bereits abgespeicherter weiterer Daten, bei denen es sich um für den blockierten Fahrweg geltende Erlaubnisdaten handelt, mit welchen weiteren Fahrzeugen die Erlaubnis erteilt wurde, den nunmehr blockierten Fahrweg zu benutzen, und überträgt diese Erlaubnisdaten auf die Umfahrungsstrecke.

Ist dies geschehen, dann informiert die Leitstelle 61 alle betroffenen Fahrzeuge über das Vorliegen des blockierten Fahrweges und über die neue Berechtigung des jeweiligen Fahrzeugs, den Umfahrungsweg benutzen zu dürfen.

Aufgrund dieser Übertragung der Erlaubnisdaten auf die Umfahrungsstrecke können alle Fahrzeuge, denen diese Erlaubnis zugeteilt wurde, den Umfahrungsweg nutzen, ohne dass von der Leitstelle ein Alarm ausgelöst wird.

Ist die genannte Blockierung des Fahrweges beendet, dann wird die Leitstelle 61 über die Beendigung der Blockade informiert. Als Reaktion darauf hebt die Leitstelle 61 die oben beschriebene Übertragung der Erlaubnisdaten auf die Umfahrungsstrecke wieder auf, so dass der Zustand vor dem Eintreten der Blockierung wieder hergestellt wird.

Wie vorstehend beschrieben wurde, erfolgt beim Gegenstand der vorliegenden Erfindung das Einrichten einer Umleitung und das Aufheben derselben automatisch dann, wenn der Leitstelle 61 die Information über das Vorliegen eines blockierten Fahrweges bzw. die Information über die Aufhebung der Blockierung des Fahrweges vorliegt. Das Einrichten der Umleitung erfolgt unter Verwendung von Positionsdaten, die von einem von der Leitstelle 61 zur Umfahrung des blockierten Fahrweges berechtigten Fahrzeug 1 während des Umfahrens des blockierten Fahrweges zur Verfügung gestellt werden.

Bei dieser Umfahrung des blockierten Fahrweges kann der Fahrer des den blockierten Fahrweg umfahrenden Fahrzeugs 1 in vorteilhafter Weise lokale Gegebenheiten berücksichtigen, die der Leitstelle 61 nicht bekannt sind, beispielsweise neben dem Fahrweg abgestellte Gegenstände.

Die Figur 2 zeigt ein Flussdiagramm zur Erläuterung eines Verfahrens zur Einrichtung einer Umleitung im Falle einer Blockierung eines Fahrzeuges 1 auf einem Flughafenvorfeld.

Dieses Verfahren geht davon aus, dass der Leitstelle 61 bereits bekannt ist, welcher Fahrweg des Flughafenvorfeldes blockiert ist und an welcher Stelle des Fahrweges diese Blockierung auftritt.

Sobald die Leitstelle 61 Kenntnis der genannten Blockierung erhalten hat, ermächtigt sie in einem Schritt S1 ein nachfolgendes Fahrzeug 1 zur Umfahrung des blockierten Fahrweges. Über diese Ermächtigung wird der Fahrer des Fahrzeugs 1 informiert. Er hat dann die Möglichkeit, den blockierten Fahrweg zu verlassen, um die blockierte Stelle des Fahrweges zu umfahren, ohne dass in der Leitstelle 61 ein Alarm ausgelöst wird.

Während dieser Umfahrung der blockierten Stelle des Fahrweges erfolgt in einem Schritt S2 eine wiederholte Ermittlung von Positionsdaten des ermächtigten, den blockierten Fahrweg umfahrenden Fahrzeugs 1 mittels der Positionsbestimmungsvorrichtung 21,22 des Fahrzeugs.

Anschließend erfolgt in einem Schritt S3 eine Ermittlung der Daten der Umfahrungsstrecke aus den ermittelten Positionsdaten mittels des Rechners 22 der Positionsbestimmungsvorrichtung oder mittels des Rechners 11 der Leitstelle 61. Sind diese Daten der Umfahrungsstrecke ermittelt, dann werden diese in einem Schritt S4 in einem der Leitstelle 61 zugehörigen Speicher 11a abgespeichert.

Danach erfolgt in einem Schritt S5 seitens der Leitstelle 61 ein Übertragen von für den blockierten Fahrweg geltenden, im Speicher 11a abgespeicherten und weiteren Fahrzeugen zugeordneten Erlaubnisdaten auf die Umfahrungsstrecke. Aufgrund der Übertragung dieser Erlaubnisdaten können auch die genannten weiteren Fahrzeuge die vorgegebene Umfahrungsstrecke benutzen, ohne dass in der Leitstelle 61 ein Alarm ausgelöst wird bzw. ohne dass von der Leitstelle 61 sonstige Gegenmaßnahmen ergriffen werden.

Ist die Blockierung des Fahrweges beendet, dann wird von der Leitstelle 61 die genannte Übertragung der Erlaubnisdaten auf die Umfahrungsstrecke rückgängig gemacht.

Vorstehend wurden ein Verfahren und eine Vorrichtung zur Einrichtung einer Umleitung im Falle einer Blockierung eines Fahrweges auf einem Flughafenvorfeld beschrieben. Alternativ dazu kann das beschriebene Verfahren und die beschriebene Vorrichtung auch zur Einrichtung einer Umleitung im Falle einer Blockierung eines Fahrweges in einem anderen Überwachungsbereich verwendet werden, beispielsweise in einem Hafenbereich oder in einer Chemieanlage.

## Patentansprüche

1. Verfahren zur Einrichtung einer Umleitung im Falle einer Blockierung eines Fahrweges in einem Überwachungsbereich mit folgenden Schritten:
- Ermächtigung eines Fahrzeugs (1) durch eine Leitstelle (61) zur Umfahrung des blockierten Fahrweges,
- wiederholte Ermittlung von Positionsdaten des ermächtigten, den blockierten Fahrweg umfahrenden Fahrzeugs mittels einer Positionsbestimmungsvorrichtung (21,22),
- Ermittlung der Daten einer Umfahrungsstrecke aus den ermittelten Positionsdaten mittels eines Rechners (22) der Positionsbestimmungsvorrichtung (21,22) oder mittels eines Rechners (11) der Leitstelle (61),
- Abspeicherung der Daten der Umfahrungsstrecke in einem der Leitstelle (61) zugehörigen Speicher (11a) und
- Übertragen von für den blockierten Fahrweg geltenden, im Speicher (11a) abgespeicherten Erlaubnisdaten von Fahrzeugen (1) zum Benutzen des blockierten Fahrweges auf die Umfahrungsstrecke.

2. Verfahren nach Anspruch 1,
**dadurch gekennzeichnet,**
**dass** ein Informieren der Leitstelle (61) über die Blockierung des Fahrweges mittels eines Funktelefons erfolgt.

3. Verfahren nach Anspruch 1,
**dadurch gekennzeichnet,**
**dass** die Leitstelle (61) die Blockierung des Fahrweges anhand einer aufeinanderfolgenden Übertragung von unveränderten Positionsdaten eines die Blockierung verursachenden Fahrzeugs erkennt.

4. Verfahren nach einem der vorherigen Ansprüche,
**dadurch gekennzeichnet,**
**dass** die Leitstelle (61) Informationen über die Umfahrungsstrecke an diejenigen Fahrzeuge überträgt, denen bezüglich der Umfahrungsstrecke eine Erlaubnis erteilt wurde.

5. Verfahren nach einem der vorherigen Ansprüche,
**dadurch gekennzeichnet,**
**dass** die Leitstelle (61) die Auslösung eines Alarms unterbindet, wenn berechtigte Fahrzeuge für die Dauer der Blockierung des Fahrweges die Umfahrungsstrecke befahren.

6. Vorrichtung zur Einrichtung einer Umleitung im Falle einer Blockierung eines Fahrweges in einem Überwachungsbereich,
- wobei die Vorrichtung eine Leitstelle (61), einen der Leitstelle (61) zugehörigen Rechner (11) und eine der Leitstelle (61) zugehörige Kommunikationsvorrichtung (12) und mindestens ein Fahrzeug (1) aufweist,
- wobei die Leitstelle (61) derart ausgebildet ist, dass sie beim Vorliegen von Informationen über eine Blockierung des Fahrweges das Fahrzeug (1) zur Umfahrung des blockierten Fahrweges ermächtigt,
- wobei das zur Umfahrung des blockierten Fahrweges ermächtigte Fahrzeug (1) eine Positionsbestimmungsvorrichtung (21,22) und eine am oder im Fahrzeug (1) angeordnete Kommunikationsvorrichtung (23) aufweist,
- wobei die Positionsbestimmungsvorrichtung (21,22) derart ausgebildet ist, dass sie nach der Ermächtigung des Fahrzeugs (1) zur Umfahrung des blockierten Fahrweges während der Umfahrung des blockierten Fahrweges wiederholt Positionsdaten des Fahrzeugs (1) ermittelt,
- wobei entweder die Positionsbestimmungsvorrichtung (21,22) des Fahrzeugs (1) aus den ermittelten Positionsdaten Daten einer Umfahrungsstrecke für den blockierten Fahrweg ermittelt oder die ermittelten Positionsdaten an einen Rechner (11) der Leitstelle (61) übermittelt werden und der Rechner (11) die Umfahrungsstrecke für den blockierten Fahrweg ermittelt,
- wobei die Leitstelle (61) Daten der ermittelten Umfahrungsstrecke in einem Speicher (11a) abspeichert und für den blockierten Fahrweg geltende, im Speicher (11a) abgespeicherte Erlaubnisdaten von Fahrzeugen (1) zum Benutzen des blockierten Fahrweges auf die Umfahrungsstrecke überträgt.

## Claims

1. Method for establishing an alternate route in the event of a blocked roadway in a monitored region, having the following steps:
- authorising a vehicle (1) to bypass the blocked roadway by means of a control centre (61),
- repeatedly ascertaining position data of the authorised vehicle bypassing the blocked roadway by means of a position determining device (21, 22),
- ascertaining data of a bypass route from the ascertained position data by means of a computing device (22) of the position determining device (21, 22) or by means of a computing device (11) of the control centre (61),
- storing the data of the bypass route in a memory (11a) which is associated with the control centre (61) and
- transmitting authorisation data of vehicles (1) to use the blocked roadway which applies to the blocked roadway and which is stored in the memory (11a) to the bypass route.

2. Method according to claim 1,
**characterised in that**
the control centre (61) is informed about the blocked roadway by means of a radio telephone.

3. Method according to claim 1,
**characterised in that**
the control centre (61) identifies the blocked roadway using the successive transmission of unaltered position data of a vehicle causing the blocked roadway.

4. Method according to one of the preceding claims,
**characterised in that**
the control centre (61) transmits information about the bypass route to those vehicles to which authorisation has been given relative to the bypass route.

5. Method according to one of the preceding claims,
**characterised in that**
the control centre (61) prevents an alarm from being triggered when authorised vehicles drive along the bypass route while the roadway is blocked.

6. Device for establishing an alternate route in the event of a blocked roadway in a monitored region,
- wherein the device has a control centre (61), a computing device (11) associated with the control centre and a communication device (12) associated with the control centre and at least one vehicle (1),
- wherein the control centre (61) is configured such that, when information is received about the blocked roadway, said control centre authorises a vehicle (1) to bypass the blocked roadway,
- wherein the vehicle (1) authorised to bypass the blocked roadway has a position determining device (21, 22) and a communication device (23) arranged on or in the vehicle (1),
- wherein the position determining device (21, 22) is configured such that it repeatedly ascertains position data of the vehicle (1) when the blocked roadway is bypassed, after the vehicle (1) has been authorised to bypass the blocked roadway,
- wherein either the position determining device (21, 22) of the vehicle (1) ascertains data of a bypass route for the blocked roadway from the ascertained position data or the ascertained position data is transported to a computing device (11) of the control centre (61) and the computing device (11) ascertains the bypass route for the blocked roadway,
- wherein the control centre (61) stores data of an ascertained bypass route in a memory (11a) and transmits authorisation data of vehicles (1) for use of the blocked roadway which applies to the blocked roadway and which is stored in the memory (11a) to the bypass route.

## Revendications

1. Procédé d'instauration d'une déviation en cas de blocage d'une voie de circulation dans une zone de surveillance comprenant les étapes suivantes:
- habilitation d'un véhicule (1) par un centre de contrôle (61) pour le contournement de la voie de circulation bloquée,
- détermination répétée de données de position du véhicule habilité et contournant la voie de circulation bloquée au moyen d'un dispositif de détermination de la position (21, 22),
- détermination des données d'un itinéraire de contournement à partir des données de position déterminées au moyen d'un appareil de calcul (22) du dispositif de détermination de la position (21, 22) ou au moyen d'un appareil de calcul (11) du centre de contrôle (61),
- mémorisation des données de l'itinéraire de contournement dans une mémoire (11a) appartenant au centre de contrôle (61) et
- transfert des données d'autorisation de véhicules (1) mémorisées dans la mémoire (11a) applicables à la voie de circulation bloquée pour l'usage de la voie de circulation bloquée sur l'itinéraire de contournement.

2. Procédé selon la revendication 1,
**caractérisé en ce que**
l'information du centre de contrôle (61) relative au blocage de la voie de circulation se fait au moyen d'un téléphone radio.

3. Procédé selon la revendication 1,
**caractérisé en ce que**
le centre de contrôle (61) reconnaît le blocage de la voie de circulation à l'aide d'une transmission successive de données de position inchangées d'un véhicule causant le blocage.

4. Procédé selon l'une des revendications précédentes,
**caractérisé en ce que**
le centre de contrôle (61) transmet des informations sur l'itinéraire de contournement aux véhicules à qui l'on a fourni une autorisation relative à l'itinéraire de contournement.

5. Procédé selon l'une des revendications précédentes,
**caractérisé en ce que**
le centre de contrôle (61) empêche le déclenchement d'une alarme quand des véhicules qualifiés empruntent l'itinéraire de contournement pendant la durée du blocage de la voie de circulation.

6. Dispositif d'instauration d'une déviation en cas de blocage d'une voie de circulation dans une zone de surveillance,
- dans lequel le dispositif présente un centre de contrôle (61), un dispositif de calcul (11) appartenant au centre de contrôle (61) et un dispositif de communication (12) appartenant au centre de contrôle (61) et au moins un véhicule (1),
- dans lequel le centre de contrôle (61) est configuré de telle manière qu'il habilite en cas d'informations sur un blocage de la voie de circulation, le véhicule (1) à contourner la voie de circulation bloquée,
- dans lequel le véhicule (1) habilité à contourner la voie de circulation bloquée présente un dispositif de détermination de la position (21, 22) et un dispositif de communication (23) agencé sur ou dans le véhicule (1),
- dans lequel le dispositif de détermination de la position (21, 22) est configuré de telle manière qu'il détermine, après habilitation du véhicule (1) à contourner la voie de circulation bloquée pendant le contournement de la voie de circulation bloquée, à nouveau les données de position du véhicule (1),
- dans lequel soit le dispositif de détermination de la position (21, 22) du véhicule (1) à partir des données de position déterminées, détermine les données d'un itinéraire de contournement pour la voie de circulation bloquée, soit les données de position déterminées sont transmises à un dispositif de calcul (11) du centre de contrôle (61) et le dispositif de calcul (11) détermine l'itinéraire de contournement de la voie de circulation bloquée,
- dans lequel le centre de contrôle (61) mémorise dans une mémoire (11a) les données de l'itinéraire de contournement déterminé, et transfère les données d'autorisation de véhicules (1) mémorisées dans la mémoire (11a) et valables pour la voie de circulation bloquée, pour l'usage de la voie de circulation bloquée sur l'itinéraire de contournement.
